# EUROPÄISCHE PATENTSCHRIFT

(11) **EP 2 876 305 B1**
(45) Veröffentlichungstag und Bekanntmachung des Hinweises auf die Patenterteilung: **09.08.2017**
(21) Anmeldenummer: 14187394.3
(22) Anmeldetag: 02.10.2014
(51) Int. Cl.: F04D 29/40, F04D 29/66, F04D 25/08

(54) **Lüfterbaueinheit**
Ventilator unit
Dispositif de ventilation

(30) Priorität: 25.11.2013 DE 102013223983
(43) Veröffentlichungstag der Anmeldung: 27.05.2015
(73) Patentinhaber: ebm-papst Mulfingen GmbH & Co. KG, 74673 Mulfingen (DE)
(72) Erfinder: Heli, Thomas, 74595 Langenburg (DE); Schler, Christian, 74677 Dörzbach (DE); Balbach, Ralf, 97996 Niederstetten (DE)
(74) Vertreter: Jostarndt Patentanwalts-AG

(56) Entgegenhaltungen:
- EP-A2- 2 503 159
- GB-A- 2 499 356
- GB-A- 2 502 103
- JP-A- 2007 218 150
- US-A- 4 750 860

## Beschreibung

Die Erfindung betrifft eine Lüfterbaueinheit eines Diagonal- und/oder Axiallüfters.

Derartige Lüfterbaueinheiten werden als Teil eines Filterlüfters für industrielle Anlagen, wie z. B. Schaltschränke verwendet. Dabei können die Lüfterbaueinheiten sowohl als blasende Lüfterbaueinheit als auch als saugende Lüfterbaueinheit ausgebildet sein.

Beispielsweise ist aus der deutschen Gebrauchsmusterschrift DE 20 2009 017 511 U1 der Anmelderin eine Lüfterbaueinheit bekannt. Die Lüfterbaueinheit weist einen Lüfter mit einem Axiallüfterrad oder Diagonallüfterrad als Strömungsantrieb der Lüfterbaueinheit auf und wird mit einem Filterrahmen über einen Befestigungsflansch des Gehäuses der Lüftungsbaueinheit verschraubt. Als Schutz der Lüfterbaueinheit beziehungsweise als Berührungsschutz weist das Gehäuse der Lüfterbaueinheit beidseitig ein Schutzgitter auf. Bei der Lüfterbaueinheit ist das Gehäuse senkrecht zur Achse des Lüfterrades im Bereich des Gehäuserandes in mindestens zwei lösbar miteinander verbundene Gehäuseteile, das Motorhalterungsteil und das Lufteinlassteil, geteilt. Sowohl das Motorhalterungsteil als auch das Lufteinlassteil sind jeweils einstückig ausgebildet und umfassen eine Schutzgitterstruktur. Die Schutzgitterstruktur des Motorhalterungsteils weist eine Motoraufnahme mit Befestigungsmitteln zur Befestigung des Lüfters auf. Die Teilung des Gehäuses in zwei Hälften zusammen mit der einstückigen Ausgestaltung ermöglicht einen besonders einfachen Einbau des Lüfters in das Gehäuse der Lüfterbaueinheit. Außerdem sind dadurch das Gehäuse und die Lüfterbaueinheit besonders einfach und kostengünstig herzustellen und die Bauform der Lüfterbaueinheit ist besonders kompakt zu gestalten.

Gattungsgemäße Lüfterbaueinheiten können kassettenartig zu einer Luftbehandlungsvorrichtung angeordnet werden. Beispielsweise ist aus der USamerikanischen Patentschrift US 8,398,365 B2 eine solche Luftbehandlungsvorrichtung bekannt, bei der mehrere Lüfterbaueinheiten mit rechteckigen Außenkonturen in Form einer Luftbehandlungsvorrichtung angeordnet sind. Die rechteckige Außenkontur ermöglicht dabei, die Lüfterbaueinheiten in radialer Richtung möglichst dicht zueinander anzuordnen und somit die Packungsdichte der Lüfterbaueinheiten zu erhöhen. Ein Nachteil solcher Luftbehandlungsvorrichtungen besteht in der Geräuschemission. Die zitierte US-Patentschrift lehrt dazu, die Begrenzungen des Strömungskanals mit Schallschutzmaterialen wie glasfaserverstärktem Kunststoff und Schaumstoff zu verkleiden. Lüfterbaueinheiten mit solchen Verkleidungen sind aber in der Herstellung aufwändig. Darüber hinaus verschlingen derartige Verkleidungen Bauraum, so dass das Außenmaß der Lüfterbaueinheit vergrößert und damit die Packungsdichte verkleinert wird.

Die gleichen Nachteile bringen auch die Lüfterbaueinheiten mit, die in den Dokumenten GB 2 499 356 A, US 4 750 860 A, GB 2 502 103 A, EP 2 503 159 A2 und JP 2007 218150 A beschreiben werden:
Die Druckschrift GB 2 499 356 A beschreibt einen Lüfter mit einem Hauptkörper, einem Luftkanal, einem Laufrad und einen Motor. Der Hauptkörper formt einen Zylinder, dessen eines Ende eine Austrittsöffnung und das andere Ende mit eine Einlassöffnung bildet, wobei der Luftkanal im Inneren des Hauptkörpers aus der Einlassöffnung und der Austrittsöffnung gebildet wird. Eine kreisförmige Öffnung befindet sich an dem Innenumfang des Luftkanals und verengt teilweise den Luftkanal. Das Laufrad ist in dem Abschnitt des Luftkanals angeordnet, die von der Öffnung verengt ist. Der Motor ist mit dem Laufrad verbunden und bewirkt, dass das Laufrad dreht und Luft, die von der Einlassöffnung angesaugt wurde, aus der Abgabeöffnung ausbläst.

Die Druckschrift US 4 750 860 A beschreibt einen verbesserten Lüfter zur Befestigung in einer Öffnung in einer Montageplatte umfasst Lüfterblätter, die um eine Achse innerhalb eines zylindrischen Ge-häuses drehbar sind. Die Lüfterblätter bewegen Luft durch die Öffnung in der Montageplatte. Ein zylindrischer, offenzelliger Schaumstoffkragen umgibt das Lüftergehäuse. Der Kragen erstreckt sich stromaufwärts. Der Schaumstoffkragen verringert die Störgeräusche des Gebläses durch Dämpfung der Vibrationen des Gehäuses und durch eine Barrierewirkung gegenüber den Schallwellen in der Luft.
Darüber hinaus richtet der Schaumstoffkragen den Luftstrom vor dem Eintritt in die Ventilator-schaufeln so dass es mehr laminar und weniger turbulent ist, um den Wirkungsgrad des Lüfters zu erhöhen.

Die Druckschrift GB 2 502 103 A offenbart ein Gebläse zum Erzeugen eines Luftstroms umfassend einen Körper mit einem Lufteinlass und eine mit dem Körper verbundene Düse. Die Düse weist einen inneren Durchgang und einen Luftauslass auf, aus dem der Luftstrom von dem Gebläse abgegeben wird. Der innere Durchgang erstreckt sich über eine Öffnung oder Bohrung, durch die Luft von außerhalb der Düse angesogen und durch den Luftauslass ausgeblasen wird.
Der Körper weist einen Kanal mit einem ersten Ende auf, das einen Lufteinlass definiert, und ein zweites Ende gegenüber dem ersten Ende mit einem Luftauslass. Ein Laufrad zum Ansaugen von Luft durch den Kanal und ein Motor zum Antrieb des Laufrad ist innerhalb des Kanals angebracht. Ein Rauschunterdrückungshohlraum ist unter dem Lufteinlass des Kanals angebracht, wobei der Hohlraum einen Einlass aufweist, der unterhalb angeordnet ist und vorzugsweise konzentrisch mit dem Lufteinlass des Kanals ausgebildet ist.

Die Druckschrift EP 2 503 159 A2 offenbart ein Axialgebläse mit einer beweglichen Leitschaufel zum Erzeugen eines Luftstrom durch Rotation, wobei die Leitschaufel und ein Adapter lösbar an dem Gehäuse angebracht sind. Der Adapter weist ein Passteil zur Anbringung an der inneren Oberfläche des Gehäuses auf. Der Adapter bildet einen Vorsprung oder Stufe auf der inneren Oberfläche des Gehäuses.

Die Druckschrift JP 2007 218150 A offenbart eine Vorrichtung mit einem Gehäuse mit einem zylindrischen Luft-kanalteil in einem Körperteil oder dergleichen und einem Rotor, der in dem Luftkanal vorgesehen und mit einer Vielzahl von Schaufeln versehen ist. Das Gehäuse mit dem Körperteil umgibt einen Rotor mit einer durchgehenden Fläche und einem Turbulenzverhinderungselement, das sich von dem Körperteil zu einem Teil in einem Lufteinlasskanalseite des Rotors erstreckt. Das Turbulenzverhinderungselement enthält Poren, durch die Luft zwischen der Luftkanalseite und einer Außenseite des Turbulenzverhinderungselements zirkuliert.

Aufgabe der Erfindung ist es, eine Lüfterbaueinheit mit minimierter Geräuschentwicklung anzugeben, wobei das Außenmaß der Lüfterbaueinheit minimiert ist.
Erfindungsgemäß wird diese Aufgabe durch eine Lüfterbaueinheit mit den Merkmalen des unabhängigen Anspruches 1 gelöst. Vorteilhafte Weiterbildungen der Lüfterbaueinheit ergeben sich aus den Unteransprüchen 2 bis 6. Erfindungsgemäß weist die Lüfterbaueinheit ein mit einer Einlassöffnung und einer Ausströmöffnung versehenes Gehäuse auf. In dem Gehäuse ist ein Lüfter aufgenommen, wobei der Lüfter ein Axial- oder Radiallüfter sein kann. In jedem Fall fördert der Lüfter die Luft zumindest in axialer Richtung. Das Gehäuse ist senkrecht zur Mittelachse des Lüfters in mindestens zwei miteinander verbundene Gehäuseteile, nämlich das Motorhalterungsteil und das Lufteinlassteil, geteilt. Das Gehäuse bildet eine Laufkammer, in der die Flügel des Lüfters drehbar um die Achse des Lüfters aufgenommen sind. Weiterhin weist das Gehäuse einen umlaufenden sich radial erstreckenden Rand auf, in dessen Bereich das Gehäuse eine in Achsrichtung des Lüfters liegende Dicke B aufweist. Das Motorhalterungsteilweist ein Achsrichtung des Lüfters liegende Dicke B aufweist. Das Motorhalterungsteilweist ein Maß R als maximale Ausdehnung im Randbereich in Achsrichtung des Lüfters auf. Weiterhin weist die Laufkammer eine Ausdehnung in Achsrichtung des Lüfters in Höhe des Maßes L auf, während die Ausdehnung des Lufteinlassteils in Achsrichtung des Lüfters im Bereich der Laufkammer ein Maß T aufweist. Durch die Wahl eines Verhältnisses von Maß B zu Maß R zu dem Verhältnis der Maße L zu T im Bereich von 0,9 bis 1,2 wird die Geräuschemission des Lüfters im Betrieb minimiert. Dadurch brauchen keine nachträglichen Maßnahmen getroffen zu werden, um die entstandene Geräuschemission zu dämpfen. Schalldämmschichten, die die Baugröße der Lüfterbaueinheit vergrößern würden, sind nicht erforderlich, wodurch das Außenmaß der Lüfterbaueinheit minimiert ist.

Es hat sich als vorteilhaft erwiesen, wenn der Durchmesser der Laufkammer ungefähr 1,04 mal so groß ist wie der Außendurchmesser des Lüfterrads. Dadurch entsteht ein Spalt zwischen dem Außendurchmesser des Lüfterrads und dem Duchmesser der Laufkammer von ungefähr 2% des Außendurchmessers des Lüfterrads, wodurch die Geräuschemission des Lüfters im Betrieb weiter minimiert wird.

In einer vorteilhaften Ausführungsform weist das Gehäuse in der Draufsicht eine im Wesentlichen rechteckige Außenkontur auf. Dadurch können erfindungsgemäße Lüfterbaueinheiten kassettenartig zu einer Luftbehandlungsvorrichtung angeordnet werden, so dass mehrere Lüfterbaueinheiten mit rechteckigen Außenkonturen in Form einer Luftbehandlungsvorrichtung angeordnet werden können. Die rechteckige Außenkontur ermöglicht dabei, die Lüfterbaueinheiten in radialer Richtung möglichst dicht zueinander anzuordnen und somit die Packungsdichte der Lüfterbaueinheiten zu erhöhen.

Es hat sich als vorteilhaft erwiesen, dass das Motorenhalterungsteil ein Eintauchmaß E aufweist und das Lufteinlassteil ebenfalls das Eintauchmaß E aufweist, wobei die Eintauchtiefe a als Verhältnis des Eintauchmaßes E zu der maximalen axialen Ausdehnung C des Gehäuses in Achsrichtung des Lüfters im Bereich von 0,2 bis 0,35 liegt. Es gilt also E = a * C, wobei 0,2 ≤ a ≤ 0,35 ist.

Weiterhin hat es sich als vorteilhaft erwiesen, dass das Verhältnis von maximaler äußerer Abmessung K des Gehäuses zu dem Laufraddurchmesser D maximal 1,15 beträgt. Dabei bezeichnet K bei einer kreisrunden Außengeometrie des Gehäuses den Außendurchmesser. Bei einer rechteckigen, insbesondere einer im Wesentlichen quadratischen Außenkontur des Gehäuses bezeichnet K das Kantenmaß der längsten Gehäuseseite.

In einer weiteren vorteilhaften Ausführungsform weist das Gehäuse einen umlaufenden Wandring auf, wobei der Wandring eine umlaufende Holhlkammer aufweist, im Folgenden auch als Hohlkammerring bezeichnet. Der Wandring wird durch den Randbereich des Lufteinlassteils und/oder des Motorhalterungsteils gebildet. Durch die Ausführung als Hohlkammerring ist einerseits eine hohe mechanische Stabilität der Lüfterbaueinheit gegeben, während andererseits die Geräuschemission im Betrieb weiter minimiert ist.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels anhand der Abbildung.

Von den Abbildungen zeigt:
- Fig. 1: eine erfinderische Lüfterbaueinheit im Schnitt

Fig. 1 zeigt einen Schnitt durch eine erfindungsgemäße Lüfterbaueinheit. Die Lüfterbaueinheit 100 weist ein mit einer Einlassöffnung 131 und einer Ausströmöffnung 121 versehenes Gehäuse 110 auf. Das Gehäuse 110 ist als Gehäuse mit im Wesentlichen quadratischer Außenkontur ausgeführt. In dem Gehäuse 110 ist ein Axiallüfter 150 aufgenommen, der die Luft zumindest in axialer Richtung fördert. Das Gehäuse 110 ist zweiteilig ausgeführt, wobei es eine Teilungsebene im Wesentlichen senkrecht zur Achse X-X des Lüfters 150 aufweist. Die zwei miteinander verbundenen Gehäuseteile sind einerseits das Motorhalterungsteil 120 und andererseits das Lufteinlassteil 130. Das Gehäuse 110 bildet in seiner Mitte eine Laufkammer 111, in der die Flügel 151 des Axiallüfters 150 um die Achse X-X des Axiallüfters 150 rotieren können. Weiterhin bildet das Gehäuse 110 einen umlaufenden Randbereich 122, 132, in dessen Bereich das Gehäuse 110 eine in Achsrichtung X-X des Axiallüfters 150 liegende Dicke B aufweist. Das Motorhalterungsteil 120 weist ein Maß R als maximale Ausdehnung im Randbereich 122 in Achsrichtung X-X des Axiallüfters 150 auf. Weiterhin weist die Laufkammer 111 eine Ausdehnung in Achsrichtung X-X des Axiallüfters 150 in Höhe des Maßes L auf, während die Ausdehnung des Lufteinlassteils 130 in Achsrichtung X-X des Axiallüfters 150 im Bereich der Laufkammer 111 ein Maß T aufweist. Das Verhältnis von Maß B zu Maß R steht zu dem Verhältnis der Maße L zu T im Bereich von 0,9 bis 1,2. Damit gilt B/R = b * L/T mit 0,9 ≤ b ≤ 1,2. Durch dieses Geometrieverhältnis werden die Geräuschemissionen des Axiallüfters 150 minimiert, so dass keine bereits entstandenen Schallemissionen gedämpft werden müssen, um ein leises Laufgeräusch zu erzielen. Durch den Verzicht auf Dämmmaßnahmen kann die Baugröße der Lüfterbaueinheit 100 minimiert werden. Weiterhin liegt gegenüber bekannten Bauformen eine Materialeinsparung und eine Reduktion des Montageaufwands vor, ohne dass ein lautes Betriebsgeräusch in Kauf genommen werden muss. Durch die im Wesentlichen quadratische Außenkontur des Gehäuses 110 können mehrere Lüfterbaueinheiten 100 mit maximaler Packungsdichte kassettenförmig nebeneinander verbaut werden. Durch den Verzicht auf Dämmmaßnahmen im Inneren der Lüfterbaueinheit 100 kann der Durchmesser D des Lüfterrades im Verhältnis zu dem Außenmaß K des Gehäuses 110 maximiert werden, wodurch die Lüfterleistung im Verhältnis zur benötigten Fläche der Lüfterbaueinheit ebenfalls maximiert ist. Im vorliegenden Ausführungsbeispiel beträgt diese Verhältnis 1,15.

Der Durchmesser D_{K} der Laufkammer 111 ist 4% größer wie der Außendurchmesser Ddes Lüfterrads. Dadurch entsteht ein Spalt zwischen dem Außendurchmesser des Lüfterrads und dem Duchmesser der Laufkammer D_{K} von ungefähr 2% des Außendurchmessers des Lüfterrads, wodurch die Geräuschemission des Lüfters 150 im Betrieb weiter minimiert wird.

Das Motorhalterungsteil 120, als auch das Lufteinlassteil 130 weisen ein Eintauchmaß E auf, wobei die Eintauchtiefe a als Verhältnis des Eintauchmaßes E zu der maximalen axialen Ausdehnung C des Gehäuses 110 in Achsrichtung X-X des Lüfters 150 einen Wert von 0,27 aufweist, das heißt also a = 0,27.

Das Gehäuse 110 weist einen umlaufenden Wandring mit einer quadratischen Außenkontur auf, wobei der Wandring eine umlaufende Holhlkammer 115 aufweist. Durch die Ausführung als Hohlkammerring ist einerseits eine hohe mechanische Stabilität der Lüfterbaueinheit 100 gegen Verbiegung und Verwindung gegeben, während andererseits die Geräuschemission im Betrieb weiter minimiert ist.

Die hier gezeigte Ausführungsform stellt nur ein Beispiel für die vorliegende Erfindung dar und darf daher nicht einschränkend verstanden werden. Alternative durch den Fachmann in Erwägung gezogene Ausführungsformen sind gleichermaßen vom Schutzbereich der vorliegenden Erfindung umfasst.

### Bezugszeichenliste:

- 100: Lüfterbaueinheit
- 110: Gehäuse
- 111: Laufkammer
- 114: Wandring
- 115: Hohlkammer
- 120: Motorhalterungsteil
- 121: Ausströmöffnung
- 122: Randbereich
- 130: Lufteinlassteil
- 131: Einlassöffnung
- 132: Randbereich
- 150: Lüfter
- 151: Flügel
- B: Dicke
- C: maximalen axialen Ausdehnung des Gehäuses
- D: Außendurchmesser des Lüfterrades
- D_{K}: Durchmesser der Laufkammer
- E: Eintauchmaß
- L: Laufkammerausdehnung in Achsrichtung (X-X) des Lüfters
- R: maximale Ausdehnung des Motorhalterungsteils im Randbereich in Achsrichtung (X-X) des Lüfters
- T: Ausdehnung des Lufteinlassteils in Achsrichtung (X-X) des Lüfters im Bereich der Laufkammer

## Patentansprüche

1. Lüfterbaueinheit (100), aufweisend ein mit einer Einlassöffnung (131) und einer Ausströmöffnung (121) versehenes Gehäuse (110) und einem in dem Gehäuse (110) aufgenommenen Lüfter (150), der die Luft zumindest in axialer Richtung fördert, wobei das Gehäuse (110) senkrecht zur Achse (X-X) des Lüfters (150) in mindestens zwei miteinander verbundene Gehäuseteile, nämlich einem Motorhalterungsteil (120) und einem Lufteinlassteil (130), geteilt ist und wobei das Gehäuse (110) eine Laufkammer (111) bildet, in der die Flügel (151) des Lüfters (150) drehbar um die Achse (X-X) des Lüfters (150) aufgenommen sind, sowie einen umlaufenden Randbereich (122, 132) aufweist, in dessen Bereich das Gehäuse (110) eine in Achsrichtung (X-X) des Lüfters (150) liegende Dicke B aufweist, und das Motorhalterungsteil (120) ein Maß R als maximale Ausdehnung im Randbereich (122) in Achsrichtung (X-X) des Lüfters (150) aufweist, und weiterhin die Laufkammer (111) eine Ausdehnung in Achsrichtung (X-X) des Lüfters (150) in Höhe des Maßes L aufweist und die Ausdehnung des Lufteinlassteils (130) in Achsrichtung (X-X) des Lüfters (150) im Bereich der Laufkammer (111) ein Maß T aufweist,
**dadurch gekennzeichnet,**
**dass** das Maßverhältnis von Maß B zu Maß R zu dem Verhältnis der Maße L zu T im Bereich von 0,9 bis 1,2 liegt.

2. Lüfterbaueinheit (100) nach Anspruch 1,
**dadurch gekennzeichnet,**
**dass** der Durchmesser D_{K} der Laufkammer 4% größer ist als der Außendurchmesser des Lüfterrads D.

3. Lüfterbaueinheit (100) nach einem der vorherigen Ansprüche,
**dadurch gekennzeichnet,**
**dass** das Motorhalterungsteil (120) und das Lufteinlassteil (130) jeweils ein Eintauchmaß E aufweisen, wobei das Verhältnis des Eintauchmaßes E zu der maximalen axialen Ausdehnung C des Gehäuses in Achsrichtung (X-X) des Lüfters (150) im Bereich von 0,2 bis 0,35 liegt.

4. Lüfterbaueinheit (100) nach einem der vorherigen Ansprüche,
**dadurch gekennzeichnet,**
**dass** das Verhältnis von maximaler äußerer Abmessung K des Gehäuses (110) zu dem Laufraddurchmesser D maximal 1,15 beträgt.

5. Lüfterbaueinheit (100) nach einem der vorherigen Ansprüche,
**dadurch gekennzeichnet,**
**dass** das Gehäuse (110) einen umlaufenden Wandring (114) aufweist, wobei der Wandring (114) eine umlaufende Holhlkammer (115) aufweist.

6. Lüfterbaueinheit (100) nach einem der vorherigen Ansprüche,
**dadurch gekennzeichnet,**
**dass** die umlaufende Hohlkammer (115) in dem Randbereich (132) des Lufteinlassteils (130) und/oder im Randbereich (122) des Motorhalterungsteils (120) ausgebildet ist.

## Claims

1. A modular fan unit (100), having a housing (110) that has been provided with an inlet opening (131) and an outflow opening (121) and a fan (150) that is accommodated in the housing (110) and that conveys the air at least in the axial direction, whereby the housing (110) is divided perpendicularly to the axis (X-X) of the fan (150) into at least two housing halves that are joined to each other, namely, a motor holding part (120) and an air inlet part (130), and whereby the housing (110) forms a chamber (111) in which the blades (151) of the axial fan (150) are accommodated so as to rotate around the axis (X-X) of the fan (150), and the housing also has a circumferential edge area (122, 132) in the vicinity of which the housing (110) has a thickness B extending in the axis direction (X-X) of the axial fan (150), and the motor holding part (120) has a dimension R as the maximum extension in the edge area (122) in the axis direction (X-X) of the fan (150), and moreover, the chamber (111) has an extension in the axis direction (X-X) of the fan (150) at the height of the dimension L, and the extension of the air inlet part (130) in the axis direction (X-X) of the fan (150) has a dimension T in the area of the chamber (111),
**characterized in that**
the ratio of the dimension B to the dimension R with respect to the ratio of the dimension L to the dimension T is within the range from 0.9 to 1.2.

2. The modular fan unit (100) according to claim 1,
**characterized in that**
the diameter D_{K} of the chamber is approximately 4% larger than the outer diameter D of the fan runner.

3. The modular fan unit (100) according to one of the preceding claims,
**characterized in that**
the motor holding part (120) and the air inlet part (130) each have a set-back dimension E, whereby the ratio of the set-back dimension E to the maximum axial extension C of the housing in the axis direction (X-X) of the fan (150) is within the range from 0.2 to 0.35.

4. The modular fan unit (100) according to one of the preceding claims,
**characterized in that**
the ratio of the maximum outer dimension K of the housing (110) to the impeller diameter D is 1.15 at the maximum.

5. The modular fan unit (100) according to one of the preceding claims,
**characterized in that**
the housing (110) has a circumferential wall ring (114), whereby the wall ring (114) has a circumferential hollow chamber (115).

6. The modular fan unit according to one of the preceding claims,
**characterized in that**
the circumferential hollow chamber (115) is formed in the edge area (132) of the air inlet part (130) and/or in the edge area (122) of the motor holding part (120).

## Revendications

1. Module de ventilation (100) comportant un boîtier (110) pourvu d'un orifice d'admission (131) et d'un orifice de sortie (121) et un ventilateur (150) logé dans le boîtier (110) et qui refoule l'air au moins en direction axiale, le boîtier (110) étant partagé, perpendiculairement à l'axe (XX) du ventilateur (150), en au moins deux parties de boîtier reliées entre elles, à savoir une partie de maintien du moteur (120) et une partie d'admission d'air (130), et le boîtier (110) formant une chambre de rotation (111) dans laquelle les pales (151) du ventilateur (150) sont logées rotatives autour de l'axe (X-X) du ventilateur (150), ainsi qu'une bordure périphérique (122, 132) dans la zone de laquelle le boîtier (110) présente une épaisseur B dans la direction de l'axe (X-X) du ventilateur (150), et la partie de maintien du moteur (120) présentant une mesure R en tant qu'extension maximale dans la bordure (122) dans la direction de l'axe (X-X) du ventilateur (150), et la chambre de rotation (111) présentant en outre une extension dans la direction de l'axe (X-X) du ventilateur (150) à hauteur de la mesure L et l'extension de la partie d'admission d'air (130) présentant une mesure T dans la direction de l'axe (X-X) du ventilateur (150) dans la zone de la chambre de rotation (111), **caractérisé en ce que** le ratio mesure B - mesure R est de l'ordre de 0,9 à 1,2 par rapport au ratio mesure L - mesure T.

2. Module de ventilation (100) selon la revendication 1,
**caractérisé en ce que**
le diamètre OK de la chambre de rotation dépasse de 4 % le diamètre extérieur de la roue de ventilateur D.

3. Module de ventilation (100) selon l'une des revendications précédentes,
**caractérisé en ce que**
la partie de maintien du moteur (120) et la partie d'admission d'air (130) présentent respectivement une mesure d'immersion E, le rapport entre la mesure d'immersion E et l'extension axiale maximale C du boîtier dans la direction de l'axe (X-X) du ventilateur (150) étant de l'ordre de 0,2 à 0,35.

4. Module de ventilation (100) selon l'une des revendications précédentes,
**caractérisé en ce que**
le rapport entre la dimension extérieure maximale K du boîtier (110) et le diamètre du rotor D est de 1,15 au maximum.

5. Module de ventilation (100) selon l'une des revendications précédentes,
**caractérisé en ce que**
le boîtier (110) présente une bague murale périphérique (114), la bague murale (114) présentant une chambre creuse périphérique (115).

6. Module de ventilation (100) selon l'une des revendications précédentes,
**caractérisé en ce que**
la chambre creuse périphérique (115) est réalisée dans la bordure (132) de la partie d'admission d'air (130) et/ou dans la bordure (122) de la partie de maintien du moteur (120).
